# EUROPÄISCHE PATENTSCHRIFT

(11) **EP 0 666 617 B1**
(45) Veröffentlichungstag und Bekanntmachung des Hinweises auf die Patenterteilung: **23.07.1997**
(21) Anmeldenummer: 94118244.6
(22) Anmeldetag: 19.11.1994
(51) Int. Cl.: H01R 13/68

(54) **Gerätestecker mit Sicherung**
Appliance plug receptacle with fuse
Fiche d'appareil avec un fusible

(30) Priorität: 02.02.1994 CH 305/94
(43) Veröffentlichungstag der Anmeldung: 09.08.1995
(73) Patentinhaber: Schurter AG, CH-6005 Luzern (CH)
(72) Erfinder: Marbacher, Bruno, CH-6010 Kriens d (CH)
(74) Vertreter: Kemény AG Patentanwaltbüro

(56) Entgegenhaltungen:
- DE-A- 2 707 442
- GB-A- 2 196 192
- US-A- 3 200 221
- US-A- 5 002 506

## Beschreibung

Die Erfindung betrifft einen Gerätestecker mit Sicherung nach dem Oberbegriff des Anspruchs 1.

Ein Gerätestecker dieser Art ist nach DE-A-27 07 442 bekannt. Die Sicherung ist von der im Gebrauch an der Aussenseite des Gerätes befindlichen Seite des Steckers, mit anderen Worten von aussen zugänglich. Meist ist die Sicherung als ein Sicherungshalter mit einem herausnehmbaren Sicherungseinsatzt-Träger und einem auswechselbaren Sicherungseinsatz ausgebildet. Zur Herstellung ist ein grosser Aufwand erforderlich.

Wenn bei einem solchen Gerätestecker mit Sicherung der Sicherungseinsatz den elektrischen Strom unterbrochen hat, kann auch der Laie (Nichtfachmann) den Sicherungseinsatz einfach von aussen, also von der Geräteaussenseite her, auswechseln.

Es ist in zunehmendem Masse möglich, ein Gerät gegen elektrische Fehler, welche ihre Ursache ausserhelb des Gerätes haben, elektronisch, d.h. ohne Sicherungs zu schützen.
Der Sicherungseinsatz dient dann als letzter Schutz, wenn alle übrigen Schutzschaltungen im Gerät ausfallen. Wenn der Sicherungseinsatz unterbrochen hat, liegt also ein Fehler im Gerät vor. Der Fehler muss daher vor dem Ersatz des Sicherungseinsatzes behoben werden. Das kann der Laie in der Regel nicht. Es ist deshalb nicht sinnvoll oder sogar gefährlich das Auswechseln des Sicherungseinsatzes dem Laien zu überlassen. Dort, wo besondere Risiken eingegangen würden, wurde deshalb die Sicherung im inneren des Gerätes so angebracht, dass praktisch nur der Fachmann den Sicherungseinsatz auswechseln kann. Solche Sicherungen müsse getrennt montiert und angeschlossen werden, was wiederum mit eiem grossen Aufwand verbunden ist.

Der Erfindung liegt die Aufgabe zugrunde, das Auswechseln des Sicherungseinsatzes auf den Fachmann zu beschränken, ohne den bei den bisherigen Sicherungen erforderlichen hohen Aufwand zu betreiben.

Zur Lösung der Erfindungsaufgabe wird vorgeschlagen, die Sicherung auf der dem Geräteinneren zugewandten Seite des Gerätesteckers vorzusehen.

Wie bei einer bekannten, als separates Bauteil, separat im Geräte-Inneren montierten und separat angeschlossenen Sicherung, ist auch bei der Erfindung das Auswechsen des Sicherungseinsatzes nur von innen bei geöffnetem Gerät dem Fachmann vorbehalten. Es entfällt aber der Aufwand eines separaten Bauteils, das separat montiert und angeschlossen werden muss. Man kann zudem sehr einfache Sicherungshalter verwenden, weil sie ja im Inneren des Gerätes vor Zugriff durch Laien geschützt sind, was auch gegenüber den bisherigen Gerätesteckern mit Sicherung sehr aufwandsparend ist. Man braucht, wegen der geschützten Lage der Sicherung im Geräteinneren weder Berührungsschutz noch besondere Abdichtungen des Sicherungshalters vorzusehen.

Vorteilhafterweise kann man aber mit einem einfachen inneren Deckel die Stromführenden Teile auch gegen innen abdecken.

Die Herstellung des erfindungsgemässen Gerätesteckers mit Sicherung ist sehr einfach, und er lässt sich auch einfach montieren und anschliessen.

Vorzugsweise ist nur ein Isolierteil vorhanden, das die Steckerteile und die Sicherung aufnimmt.

Vorteilhaft kann man die Sicherung zwischen dem nach aussen ragenden Steckstift und dem inneren Anschluss des Steckers vorsehen. Dazu kann man beispielsweise einen einfachen Klips-Sicherungshalter mit einem Sicherungseinsatz vorsehen. Selbst Kleinstsicherunge, wie Mikrosicherungen und SMD-Sicherungen, sind mit Vorteil verwendbar.

Die Erfindung wird nachstehend anhand der weitgehend schematischen Zeichnung beispielsweise besprochen. Es zeigen:
- Fig. 1: eine Vorderansicht eines Gerätesteckers mit Sicherung (samt eingesetztem Sicherungseinsatz),
- Fig. 2: eine Seitenansicht nach Pfeil II in Fig. 1,
- Fig. 3: eine Unteransicht nach Pfeil III in Fig. 1,
- Fig. 4: eine perspektivische Hinteransicht im Sinne des Pfeils IV in Fig. 2, und
- Fig. 5: eine Fragment der Fig. 4 ohne Sicherungseinsatz.

In der Zeichnung bedeuten:
- 1: Gerätestecker mit integrierter Sicherung.
- 2: Isolierkörper (Gehäuse) von 1; einstückig gespritzt.
- 3: Kontaktstift für Schutzeiter.
- 4: Kontaktstift für Nullleiter.
- 5: Kontaktstift für Phase.
- 6: Klip (erster) von Sicherungshalter.
- 7: Klipp (zweiter) von Sicherungshalter.
- 8: Sicherungseinsatz; 6 und 7 verbindend.
- 9: Verbindungsleiter von 5 zu 6 (mit 6 einstückig).
- 10: Innerer Anschluss für 3.
- 11: Innerer Anschluss für 4.
- 12: Innerer Anschluss des Klips 7, der über 8, 6, 9 an 5 angeschlossen ist., an 7 angeschlossen ist.

- A: Aussenseite von 1.
- H: Innenseite von 1.

An der Aussenseite A, auf die man in Fig. 1 blickt, sieht man 3 Kontaktstifte 3 bis 5, welche durch den Isolierkörper gehalten zur Innenseite H hindurchgehen (vgl. insbesondere auch Fig. 3 und 5).

Auf der Innenseite H ist der Nulleiter-Kontaktstift 3 und der Schutzleiter-Kontaktstift 4 je direkt mit dem zugehörigen Anschluss 10 bzw. 11 verbunden.

Dagegen ist der Phasen-Kontaktstift 5 auf der Innenseite durch den Verbindungsleiter 9 mit dem ersten Klip 6 des Sicherungshalters 2, 6, 7 elektrisch leitend verbunden. Der Sicherungshalter 2, 6, 7 besteht aus den beiden Klips 6 und 7 und dem sie voneinander isoliert tragenden Isolierkörper 2. Der Sicherungseinsatz 8 verbindet mit seinem (nicht dargestellten) Schmelzleiter die Klips 6 und 7 elektrisch leitend. Der zweite Klip 7 ist seinerseits mit dem Anschluss 12 elektrisch leitend verbunden.

So befindet sich die Sicherung im Inneren des (nicht dargestellten) Geräts und kann nur durch den Fachmann gewechselt werden.

Auch für den Nulleiter kann eine Sicherung (analog 2, 6, 7, 8) vorgesehen sein. Auf die zeichnerische Darstellung wurde jedoch aus rationellen Erwegungen verzichtet.

Anstelle der gezeichneten Sicherung (6, 7, 8) könnte auch eine andere Sicherung vorgesehen sein, beispielsweise Kleinstsicherungen bzw. Kleinstsicherungseinsätze, wie Mikrosicherungs-Einsätze und SMD-Sicherungseinsätze. Es eignen sich beispielsweise Sicherungen bzw. Sicherungseinsätze nach den Normen IEC 127 und UL 198.G.

So ist es möglich einen billig herstellbaren Gerätestecker mit Sicherung zu schaffen und den üblichen Sicherheitsvorschriften (ohne komplizierte Mittel) Rechnung zu tragen.

## Patentansprüche

1. Gerätestecker mit Sicherung, mit einem Isolierkörper (2), welcher voneinader isoliert Kontaktstifte (3, 4, 5) trägt, welche von der Aussenseite (A) zur Innenseite (H) durch den Isolierkörper (2) hindurchgehen und auf der Innenseite mit zugehörigen Innenanschlüssen (10, 11, 12) elektrisch leitend verbunden sind,
dadurch gekennzeichnet, dass
auf der Innenseite (H), welche im Gebrauch in einem Gerätegehäuse eingeschlossen und daher von der Aussenseite (A) nicht zugänglich ist, wenigstens eine elektrische Sicherung (6, 7, 8) zwischen dem zugehörigen Kontaktstift (5) und dem zugehörigen Innenanschluss (12) vorgesehen ist.

2. Gerätestecker mit Sicherung nach Anspruch 1, dadurch gekennzeichnet, dass ein gemeinsamer Isolierkörper (2) die stromführenden Steckerteile (3, 4, 5, 9, 10, 11, 12) und die stromführenden Sicherungsteile (6, 7, 8) trägt.

3. Gerätestecker mit Sicherung, nach Anspruch 1 oder 2, dadurch gekennzeichnet, dass bei mehreren Kontaktstiften (4, 5) je eine Sicherung zwischen dem betreffenden Kontaktstift (4, 5) und dem zugehörigen Innenanschluss (11, 12) vorgesehen ist.

4. Gerätestecker mit Sicherung nach einem der Ansprüche 1 bis 3, dadurch gekennzeichnet, dass wenigstens eine Gerätesicherung oder Kleinstsicherung nach den Normen IEC 127 und UL 198.G vorgesehen ist.

5. Gerätestecker mit Sicherung nach einem der Ansprüche 1 bis 4, dadurch gekennzeichnet, dass er nach der Norm IEC 320 ausgeführt ist.

6. Gerätestecker mit Sicherung nach einem der Ansprüche 1 bis 5, dadurch gekennzeichnet, dass ein abnehmbarer Deckel an der Innenseite (H) vorgesehen ist.

## Claims

1. Appliance plug receptacle with fuse, comprising an insulating body (2) carrying contact pins (3,4,5) insulated each from the other and traversing the insulating body (2) from its outer side (A) to its inner side (H), said pins being electrically connected on the inner side with associated inner connectors (10, 11,12), characterized in that there are provided on the inner side (H), which in use is enclosed in a receptacle housing and therefore not accessible from the outer side (A), at least one fuse (6, 7, 8) between the associated contact pin (5) and the associated inner connector (12).

2. Appliance plug receptacle with fuse according to claim 1, characterized in that a common insulating body (2) carries the current-conveying parts (3,4,5,9,10,11,12) and the current-conveying parts (6,7,8) of the fuse.

3. Appliance plug receptacle with fuse according to claim 1 or 2, characterized in that in the case of a plurality of contact pins (4,5) a fuse is provided between each contact pin (4,5) and its associated inner connector (11,12).

4. Appliance plug receptacle with fuse according to one of claims 1 to 3, characterized in that a least one plug fuse or miniature fuse according to IEC 127 and UL 198.G standards is provided.

5. Appliance plug receptacle with fuse according to one of claims 1 to 4, characterized in that it is constructed according to IEC 320 standards.

6. Appliance plug receptacle with fuse according to one of claims 1 to 5, characterized in that there is provided a removable cover on the inner side (H).

## Revendications

1. Fiche d'appareil avec fusible, comprenant un corps isolant (2) qui porte des pointes de contact (3,4,5) isolées l'une de l'autre et traversant le corps isolant (2) du côté extérieur (A) au côté intérieur (H), les pointes de contact étant branchées sur le côté intérieur à des raccords intérieurs correspondants (10,11,12), caractérisée en ce qu'il est prévu sur le côté intérieur (H), qui en usage est enfermé dans un boîtier d'appareil et par conséquent inaccessible depuis le côté extérieur (A), au moins un fusible (6,7,8) entre la pointe de contact correspondante (5) et le raccord intérieur correspondant (12).

2. Fiche d'appareil avec fusible selon la revendication 1, caractérisée en ce qu'un corps isolant (2) unique porte les parties conductrices de courant de la fiche (3,4,5,9,10,11,12) et les parties conductrices de courant des fusibles (6,7,8).

3. Fiche d'appareil avec fusible selon la revendication 1 ou 2, caractérisée en ce qu'en cas d'une pluralité de pointes de contact (4,5) un fusible est prévu entre chaque pointe de contact (4,5) et son raccord intérieur correspondant (11,12).

4. Fiche d'appareil avec fusible selon l'une des revendications 1 à 3, caractérisée en ce qu'il est prévu au moins un fusible d'appareil ou un fusible miniature selon les normes IEC 127 et UL 198.G.

5. Fiche d'appareil avec fusible selon l'une des revendications 1 à 4, caractérisée en ce qu'elle est construite selon la norme IEC 320.

6. Fiche d'appareil avec fusible selon l'une des revendications 1 à 5, caractérisée en ce qu'il est prévu un couvercle amovible sur le côté intérieur (H).
